# EUROPÄISCHE PATENTSCHRIFT

(11) **EP 1 584 283 B1**
(45) Veröffentlichungstag und Bekanntmachung des Hinweises auf die Patenterteilung: **28.05.2008**
(21) Anmeldenummer: 05005337.0
(22) Anmeldetag: 11.03.2005
(51) Int. Cl.: A47L 15/50

(54) **Geschirrspüler**
Dishwasher
Lave-vaisselle

(30) Priorität: 01.04.2004 AT 5772004
(43) Veröffentlichungstag der Anmeldung: 12.10.2005
(73) Patentinhaber: Fulterer Gesellschaft m.b.H., 6890 Lustenau (AT)
(72) Erfinder: Tschemernjak, Ernst, 6890 Lustenau (AT)
(74) Vertreter: Hofmann, Ralf U.

(56) Entgegenhaltungen:
- DE-A1- 10 163 876
- DE-A1- 10 218 062
- JP-A- 9 010 165
- US-A- 3 982 802

## Beschreibung

Die Erfindung betrifft einen Geschirrspüler mit einem aus einem Korpus des Geschirrspülers ausziehbaren Geschirrkorb, wobei auf beiden Seiten des Geschirrkorbes jeweils mindestens zwei obere und mindestens zwei untere Korpus-Laufrollen auf am Korpus des Geschirrspülers befestigten Achszapfen drehbar gelagert sind und mindestens zwei Korb-Laufrollen auf am Geschirrkorb befestigten Achszapfen drehbar gelagert sind und zwischen den oberen und unteren Korpus-Laufrollen eine Führungsschiene verschiebbar geführt ist, die einen oberen Laufsteg mit einer an seiner Oberseite angeordneten nach oben gerichteten Laufbahn, mit der die oberen Korpus-Laufrollen zusammenwirken, und einen unteren Laufsteg mit einer an seiner Unterseite angeordneten nach unten gerichteten Laufbahn, mit der die unteren Korpus-Laufrollen zusammenwirken, sowie einen den oberen und den unteren Laufsteg randseitig miteinander verbindenden Verbindungssteg aufweist, wobei zwischen dem oberen und dem unteren Laufsteg die Korb-Laufrollen liegen und mit einer nach oben gerichteten Laufbahn an der Oberseite des unteren Laufstegs und einer nach unten gerichteten Laufbahn an der Unterseite des oberen Laufstegs zusammenwirken und die Korb-Laufrollen und die Korpus-Laufrollen zumindest auf einer ersten Seite des Geschirrkorbes durch in achsialer Richtung formschlüssig ineinander eingreifende, gegengleich ausgebildete Profilierungen der zusammenwirkenden Laufflächen der Korpus-Laufrollen und Laufbahnen der Laufstege sowie der zusammenwirkenden Laufflächen der Korb-Laufrollen und Laufbahnen der Laufstege gegen eine Verschiebung in achsialer Richtung gesichert sind.

Ein Geschirrspüler mit ausziehbarem Geschirrkorb, wobei am Geschirrspüler auf beiden Seiten des Geschirrkorbs jeweils mindestens zwei obere und mindestens zwei untere Korpus-Laufrollen drehbar gelagert sind, zwischen denen eine Führungsschiene verschiebbar geführt ist, die Laufflächen aufweist, zwischen denen am Geschirrkorb drehbar gelagerte Laufrollen abrollen, ist bekannt. Die Laufrollen zum Ausziehen des Geschirrkorbes weisen alle ein relativ großes Spiel gegenüber den Achszapfen auf, auf denen sie gelagert sind, um Fertigungstoleranzen, insbesondere des Geschirrkorbs aufnehmen zu können. Die Seitenstabilität des Geschirrkorbs beim Ausziehen und im ausgezogenen Zustand ist gering und die Laufeigenschaften beim Ausziehen sind weniger gut.

Aus der JP 090 10 165 A, DE 102 18 064 A1, DE 101 63 876 A1, DE 28 33 824 A1 und EP 1 323 548 A2 sind weiters Einrichtungen der eingangs genannten Art bekannt. Um Fertigungstoleranzen aufzunehmen, müssten auch bei diesen Einrichtungen die Laufrollen zum Ausziehen des Geschirrkorbes mit relativ großem Spiel gelagert sein, um Fertigungstoleranzen aufnehmen zu können, wodurch die Stabilität verschlechtert wird.

Bekannt sind auch Geschirrspüler mit ausziehbaren Geschirrkörben, bei welchen am Geschirrkorb eine in der Höhe verschiebbare Einheit angebracht ist, welche zwei obere Laufrollen und eine untere Laufrolle auf beiden Seiten des Geschirrkorbes aufweist. Zwischen den oberen und der unteren Laufrolle ist jeweils eine Führungsschiene mit C-förmigem Querschnitt verschiebbar geführt. Innerhalb der Führungsschiene laufen zwei Laufrollen, die an einer Schiene festgelegt sind, welche am Korpus befestigt ist. Der obere und der untere Laufsteg der Führungsschiene sind gebogen ausgebildet und die Laufrollen besitzen zu den Laufstegen gegengleich gebogene Laufflächen. Zwischen den einzelnen Teilen (Lagerzapfen der Laufrollen, Laufrollen und Führungsschienen) ist jeweils ein relativ großes Spiel vorhanden, um Fertigungstoleranzen, insbesondere hinsichtlich der Breite des Geschirrkorbes, aufnehmen zu können.

Bekannt geworden sind weiters Ausziehvorrichtungen für Schubladen, welche eine am Möbelkorpus zu befestigende Korpusschiene und eine an der Schublade zu befestigende Ausziehschiene umfassen, wobei die Korpusschiene und die Ausziehschiene über Laufrollen gegeneinander verfahrbar sind. Um Fertigungstoleranzen aufzunehmen, sind bei der Ausziehführung für die eine Seite der Schublade Laufrollen vorhanden, die mit einem im Vergleich zu den Laufrollen der Ausziehführung auf der anderen Seite der Schublade ein wesentlich größeres Spiel aufweisen.

Aufgabe der Erfindung ist es, eine Einrichtung der eingangs genannten Art mit einer verbesserten Führung des Geschirrkorbes beim Ausziehen zu erreichen, wobei die Seitenstabilität erhöht und die Laufeigenschaften verbessert werden sollen. Erfindungsgemäß gelingt dies durch eine Einrichtung mit den Merkmalen des Patentanspruchs 1.

Bei einer erfindungsgemäßen Einrichtung wird somit auf der einen Seite des Geschirrkorbes eine Führung mit nur geringem Spiel bereitgestellt, während auf der anderen Seite des Geschirrkorbes produktionsbedingte Toleranzen, insbesondere in den Abmessungen des Geschirrkorbes, aufgenommen werden können. Durch den zwischen dem Verbindungssteg der Führungsschiene und den Korb-Laufrollen geschaffenen Aufnahmeraum werden hierbei die unterschiedlichen Stellungen der Korpus-Laufrollen auf ihren Aufnahmezapfen ermöglicht, wobei die auf die jeweilige Korb-Laufrolle wirkende Kraft im Wesentlichen zentrisch auf ihren Achszapfen abgeleitet werden kann.

In einer vorteilhaften Ausführungsform der Erfindung sind die Korb-Laufrollen und die Korpus-Laufrollen auf beiden Seiten des Geschirrkorbs gegen eine Verschiebung in achsialer Richtung gesichert, indem ihre Laufflächen gegenüber den Laufbahnen der Laufstege durch formschlüssig ineinander eingreifende, gegengleich ausgebildete Profilierungen in achsialer Richtung unverschiebbar gehalten sind.

Weitere Vorteile und Einzelheiten der Erfindung werden im Folgenden anhand der beiliegenden Zeichnung erläutert. In dieser zeigen:
- Fig. 1: eine perspektivische Darstellung eines Geschirrspülers mit einem aus seinem Korpus ausgezogenen Geschirrkorb;
- Fig. 2: eine perspektivische Darstellung entsprechend Fig. 1 im eingefahrenen Zustand des Geschirrkorbes, ohne den Korpus des Geschirrspülers;
- Fig. 3: eine Explosionsdarstellung der Teile auf einer Seite des Geschirrkorbes;
- Fig. 4: eine Ansicht von vorne;
- Fig. 5: einen Schnitt entlang der Linie A-A von Fig. 4 (im eingefahrenen Zustand des Geschirrkorbes);
- Fig. 6 und Fig. 7: Teilschnitte entlang der Linie B-B von Fig. 5 auf den beiden Seiten des Geschirrkorbes.

Der in Fig. 1 dargestellte Geschirrspüler besitzt einen Korpus 1 und einen aus dem Korpus 1 ausziehbaren Geschirrkorb 2. Im eingefahrenen Zustand des Geschirrkorbes 2 ist eine Türe des Geschirrspülers schließbar, die in Fig. 1 der Einfachheit halber weggelassen ist.

Zum Ausziehen des Geschirrkorbes 2 aus dem Korpus 1 sind auf beiden Seiten des Geschirrkorbes zwei in Ausziehrichtung voneinander beabstandete obere Korpus-Laufrollen 3, 4 und zwei in Ausziehrichtung voneinander beabstandete untere Korpus-Laufrollen 5, 6 auf Achszapfen 7 drehbar gelagert, welche am Korpus befestigt sind, im gezeigten Ausführungsbeispiel angeschraubt sind. Im gezeigten Ausführungsbeispiel sind die oberen Korpus-Laufrollen 3, 4 vertikal über den unteren Korpus-Laufrollen 5, 6 angeordnet.

Auf beiden Seiten des Geschirrkorbs 2 sind weiters jeweils zwei in Ausziehrichtung voneinander beabstandete Korb-Laufrollen 8, 9 auf am Geschirrkorb 2 befestigten Achszapfen 10 drehbar gelagert. Die Achszapfen 10 sind hierbei auf nach außen abstehende Drahtenden 12 eines auf einer jeweiligen Seite des Geschirrkorbes angebrachten Drahtstücks aufgeschoben. An die Achszapfen 10 sind Schuhe 13 angeformt, welche auf das Drahtstück 14 aufgeklipst werden, und zwar jeweils in einem vertikalen Abschnitt des Drahtstücks, an den über eine Biegung das jeweilige nach außen abstehende Drahtende 12 anschließt. Die Korb-Laufrollen 8,9 können auf die Achszapfen 10 aufgeklipst werden. Zu diesem Zweck weisen die Achszapfen 10 anschließend an ihre freien Enden Einschnitte auf, wodurch Zungen ausgebildet werden, die mit radial nach außen abstehenden Rastnasen 15 versehen sind. Die Korb-Laufrollen 8, 9 weisen zentrale Durchtrittsöffnungen auf, mit welchen sie auf die Achszapfen 10 aufgesteckt werden, bis die Rastnasen 15 durch die Durchtrittsöffnungen durchgetreten sind und am Rand der Durchtrittsöffnungen einrasten.

Auf der ersten Seite des Geschirrkorbes, das ist die in den Fig. 1, 2 und 4 rechts liegende Seite des Geschirrkorbes, sind die Korb-Laufrollen 8, 9 mit geringem achsialen Spiel auf den Achszapfen 10 drehbar gelagert. In achsialer Richtung werden sie einerseits von den Rastnasen 15 und andererseits von einem nach außen abstehenden Flansch 16 gehalten. Im gezeigten Ausführungsbeispiel besitzen die Korb-Laufrollen 8, 9 auf ihrer dem benachbarten Abschnitt des Korpus 1 zugewandten Seite im an ihre zentrale Durchgangsöffnung radial nach außen anschließenden Bereich eine Einbuchtung 17. Am radial innenliegenden Rand dieser Einbuchtung stützen die Rastnasen 15 die Korb-Laufrollen 8, 9 gegen eine achsiale Verschiebung in Richtung zum benachbarten Abschnitt des Korpus 1 ab. Die Tiefe t der Einbuchtung beträgt weniger als die Hälfte der Dicke d der Korb-Laufrolle 8, 9 im Bereich ihres Laufkranzes 18, welcher radial außen die Lauffläche 31 der Korb-Laufrolle 8, 9 aufweist. Der Laufkranz 18 ist auf der der Einbuchtung 17 gegenüberliegenden Seite mit einem achsial abstehenden Ringbund 20 versehen. Die Auflagefläche auf dem Achszapfen 10 wird dadurch vergrößert.

Das achsiale Spiel der Korb-Laufrollen 8, 9 auf dem Achszapfen 10 beträgt auf der ersten Seite des Geschirrkorbes 2 weniger als 1 mm, vorzugsweise weniger als 0,5mm. Ein Wert von höchstens 0,2mm ist hierbei besonders bevorzugt.

Auch die Korpus-Laufrollen 3 - 6 besitzen auf der ersten Seite des Geschirrkorbes 2 jeweils ein geringes achsiales Spiel gegenüber dem sie lagernden Achszapfen 7, welches wiederum weniger als 1 mm, vorzugsweise weniger als 0,5mm beträgt. Ein Wert von höchstens 0,2mm ist wiederum besonders bevorzugt.

Auf der zweiten Seite des Geschirrkorbes 2, die in den Fig. 1, 2 und 4 links liegt, besitzen die Korb-Laufrollen 8, 9 ein demgegenüber wesentlich größeres achsiales Spiel, welches mindestens doppelt, vorzugsweise mindestens dreimal so groß wie das Spiel der Korb-Laufrollen 8, 9 und der Korpus-Laufrollen 3 - 6 auf der ersten Seite des Geschirrkorbes 2 ist. Beispielsweise beträgt das achsiale Spiel ausgehend von einer Mittelstellung 2mm in beide Richtungen, insgesamt also 4mm, wobei in Fig. 7 das achsiale Spiel in beide Richtungen ausgehend von der Mittelstellung jeweils mit dem Buchstaben X bezeichnet ist. Um dieses größere achsiale Spiel zu erreichen, sind die Korb-Laufrollen 8, 9 auf der zweiten Seite des Geschirrkorbes 2 mit achsial kürzeren Ringbunden 20 und einer tieferen Einbuchtung 17 ausgebildet, wobei die Tiefe t der Einbuchtung wiederum weniger als die Hälfte der Dicke d des Laufkranzes 18 beträgt. Statt dessen oder zusätzlich hierzu könnten auch die Achszapfen 10 einen achsial längeren Aufnahmebereich zwischen den Rastnasen 15 und dem Flansch 16 aufweisen. Auch könnten die Einbuchtungen 17 auf beiden Seiten des Geschirrkorbes 2 gleich tief ausgebildet sein. Bevorzugt ist es, entweder die Korb-Laufrollen 8, 9 oder die Achszapfen 10 für die beiden Seiten des Geschirrkorbes 2 unterschiedlich auszubilden und die anderen dieser beiden Teile unverändert zu belassen, damit möglichst wenig unterschiedliche Teile vorliegen.

Vorzugsweise beträgt das achsiale Spiel der Korb-Laufrollen 8, 9 auf der zweiten Seite des Geschirrkorbes gegenüber den sie tragenden Achszapfen 10 mindestens 3mm.

Die Korpus-Laufrollen 3 - 6 weisen bevorzugterweise auch auf der zweiten Seite des Geschirrkorbes 2 ein geringes achsiales Spiel gegenüber den sie lagernden Achszapfen 7 auf. Die Größe des achsialen Spiels kann hierbei gleich wie bei den Korpus-Laufrollen 3-6 auf der ersten Seite des Geschirrkorbes 2 sein.

Zwischen den oberen Korpus-Laufrollen 3, 4 und den unteren Korpus-Laufrollen 5, 6 ist auf beiden Seiten des Geschirrkorbes 2 eine Führungsschiene 21 verschiebbar geführt. Die im Wesentlichen C-förmig ausgebildete Führungsschiene 21 weist jeweils einen oberen und einen unteren Laufsteg 22, 23 auf, die randseitig durch einen Verbindungssteg 24 miteinander verbunden sind. Der Verbindungssteg 24 verbindet die Laufstege 22, 23 im Bereich ihrer vom Geschirrkorb 2 abgelegenen Seitenränder. Die Oberseite des oberen Laufstegs 22 bildet eine nach oben gerichtete Laufbahn 25 für die Laufflächen 29 der oberen Korpus-Laufrollen 3, 4. Die Unterseite des unteren Laufsteges 23 bildet eine nach unten gerichtete Laufbahn 26 für die Laufflächen 30 der unteren Korpus-Laufrollen 5, 6. Zwischen dem oberen und dem unteren Laufsteg 22, 23 liegen die Korb-Laufrollen 8, 9. Die Unterseite des oberen Laufstegs 22 bildet eine nach unten gerichtete Laufbahn 27 für die Laufflächen 31 der Korb-Laufrollen 8, 9 und die Oberseite des unteren Laufstegs 23 bildet eine nach oben gerichtete Laufbahn 28 für die Laufflächen 31 der Korb-Laufrollen 8, 9.

Der Abstand zwischen den Laufbahnen 27, 28 ist geringfügig größer als der Außendurchmesser der Korb-Laufrollen 8, 9, sodass sich ein Spiel ergibt und die Korb-Laufrollen 8, 9 immer nur mit einer der beiden Laufbahnen 27, 28 in Eingriff stehen.

Die Laufstege 22, 23 sind im Querschnitt gesehen (Fig. 6 und 7) gebogen ausgebildet. Die nach oben gerichtete Laufbahn 25 des oberen Laufstegs 22 ist hierbei konvex und die nach unten gerichtete Laufbahn 27 des oberen Laufstegs 22 ist konkav. Die nach unten gerichtete Laufbahn 26 des unteren Laufstegs 23 ist konvex und die nach oben gerichtete Laufbahn 28 des unteren Laufstegs 23 ist konkav. Die Laufflächen 29, 30, 31 der Korpus-Laufrollen 3 - 6 und Korb-Laufrollen 8, 9 besitzen korrespondierend ausgebildete, d. h. gegengleich gebogene Laufflächen 29 - 31. Die zusammenwirkenden Laufflächen 29 - 31 und Laufbahnen 25 - 28 besitzen somit jeweils in achsialer Richtung formschlüssig ineinander eingreifende, gegengleich ausgebildete Profilierungen. Die Korpus-Laufrollen 3-6 und Korb-Laufrollen 8, 9 sind dadurch gegen Verschiebungen in achsialer Richtung gegenüber den Führungsschienen 21 gesichert, wobei ein sehr gutes Laufverhalten der Laufrollen 3-6, 8, 9 gegenüber den Führungsschienen 21 erreicht werden kann.

Der Verbindungssteg 24 ist mit zwei Kröpfungen versehen (die jeweils von zwei Biegungen 32, 32'; 33, 33' gebildet werden), wodurch sich eine Ausbuchtung ergibt. Diese Ausbuchtung schafft einen Aufnahmeraum, der zwischen dem Verbindungssteg 24 und der dem Verbindungssteg 24 zugewandten Seite der Korb-Laufrollen 8, 9 liegt. Zumindest ist dieser Aufnahmeraum 34 auf der zweiten Seite des Geschirrkorbes 2 vorhanden, auf welcher die Korb-Laufrollen 8, 9 mit Spiel auf ihren Achszapfen 10 gelagert sind. Je nach der achsialen Lagen der Korb-Laufrollen 8, 9 auf ihren Achszapfen 10 können die freien Enden 35 der Achszapfen 10 mehr oder weniger weit in diesen Aufnahmeraum 34 hinein verschoben werden. Die Korb-Laufrollen 8, 9 können dabei trotz ihres Spiels in achsialer Richtung über einen großen Bereich der Dicke d ihres Laufkranzes 18 vom Achszapfen 10 gelagert sein. Vorzugsweise erstreckt sich der Bereich der Durchgangsbohrung der jeweiligen Korb-Laufrolle 8, 9, in welchem der Führungszapfen 10 die Korb-Laufrolle 8, 9 lagert, über mehr als die Hälfte der Dicke d des Laufkranzes 18. Es wird dadurch eine im Wesentlichen zentrische Kraftableitung der auf die Korb-laufrolle wirkenden Last auf den Achszapfen 10 erreicht.

Die Breite b des Aufnahmeraums beträgt vorzugsweise mindestens die Hälfte der Dicke d des Laufkranzes 18. Obwohl ein Aufnahmeraum auf der ersten Seite des Geschirrkorbes 2 prinzipiell nicht erforderlich wäre (die Einbuchtung 17 könnte tiefer als die Länge der Rastnasen 15 ausgebildet sein), ist es bevorzugt, die Führungsschienen 21 auf beiden Seiten des Geschirrkorbes 2 gleich auszubilden, wodurch die Herstellung vereinfacht wird.

Auf die Führungsschienen 21 sind beidseitig Endkappen 36 aufgesetzt, welche über die Führungsschiene 21 nach oben und unten etwas vorstehen und als Endanschläge sowohl für die Korb-Laufrollen 8, 9 als auch für die Korpus-Laufrollen 3 -6 dienen.

Beim Ausziehen des Geschirrkorbes laufen die Korb-Laufrollen 8, 9 entlang der Laufbahnen 27 oder 28 der Führungsschienen ab, bis sie am vorderen Endanschlag anschlagen. In der Folge werden die Führungsschienen 21 gegenüber den Korpus-Laufrollen 3 - b verschoben und ausgezogen, wobei die Korpus-Laufrollen 3 - 6 an den Laufbahnen 25 oder 26 abrollen, bis sie am von der Endkappe 36 gebildeten Endanschlag anschlagen. Beim Einfahren des Geschirrkorbes 2 werden im Allgemeinen zunächst wiederum die Korb-Laufrollen 8, 9 an den Führungsschienen 21 abrollen und nach Anschlagen an der Endkappe 36 die Führungsschiene zurück in ihre Ausgangsposition mitnehmen.

Unterschiedliche Modifikationen des gezeigten Ausführungsbeispiels der Erfindung sind denkbar und möglich, ohne den Bereich der Erfindung, welche durch die Ansprüche definiert ist, zu verlassen. So wären auch andere Profilierungen der Laufbahnen 25 -28 und der mit ihnen zusammenwirkenden Laufflächen 29 - 31 denkbar und möglich, um die Korpus-Laufrollen 3 - 6 und Korb-Laufrollen 8, 9 gegenüber den Führungsschienen 21 gegen eine achsiale Verschiebung zu sichern. Beispielsweise könnten der obere und der untere Laufsteg jeweils im Querschnitt gesehen zwei gegensinnig zur Horizontalen geneigte Abschnitte umfassen, die über eine Abkantung miteinander verbunden sind, wobei die Korpus-Laufrollen 3 - b und Korb-Laufrollen 8, 9 entsprechende gegengleiche Profilierungen aufweisen. Anstelle von kreisbogenförmigen Biegungen der Laufstege 22, 23 könnten auch andere bogenförmige Ausbildungen vorgesehen sein. Auch eine Umkehrung der Biegung wäre denkbar und möglich sodass also die nach oben gerichtete Laufbahn 25 des oberen Laufstegs 22 und die nach unten gerichtete Laufbahn 26 des unteren Laufstegs 23 konkav ausgebildet wären.

### Legende zu den Hinweisziffern:

- 1: Korpus
- 2: Geschirrkorb
- 3: obere Korpus-Laufrolle
- 4: obere Korpus-Laufrolle
- 5: untere Korpus-Laufrolle
- 6: untere Korpus-Laufrolle
- 7: Achszapfen
- 8: Korb-Laufrolle
- 9: Korb-Laufrolle
- 10: Achszapfen
- 12: Drahtende
- 13: Schuh
- 14: Drahtstück
- 15: Rastnase
- 16: Flansch
- 17: Einbuchtung
- 18: Laufkranz
- 20: Ringbund
- 21: Führungsschiene
- 22: oberer Laufsteg
- 23: unterer Laufsteg
- 24: Verbindungssteg
- 25: Laufbahn
- 26: Laufbahn
- 27: Laufbahn
- 28: Laufbahn
- 29: Lauffläche
- 30: Lauffläche
- 31: Lauffläche
- 32, 32': Biegung
- 33, 33': Biegung
- 34: Aufnahmeraum
- 35: freies Ende
- 36: Endkappe

## Patentansprüche

1. Geschirrspüler mit einem aus einem Korpus (1) des Geschirrspülers ausziehbaren Geschirrkorb (2), wobei auf beiden Seiten des Geschirrkorbes (2) jeweils mindestens zwei obere und mindestens zwei untere Korpus-Laufrollen (3-6) auf am Korpus (1) des Geschirrspülers befestigten Achszapfen (7) drehbar gelagert sind und mindestens zwei Korb-Laufrollen (8, 9) auf am Geschirrkorb (2) befestigten Achszapfen (10) drehbar gelagert sind und zwischen den oberen und unteren Korpus-Laufrollen (3, 4; 5, 6) eine Führungsschiene (21) verschiebbar geführt ist, die einen oberen Laufsteg (22) mit einer an seiner Oberseite angeordneten nach oben gerichteten Laufbahn (25), mit der die oberen Korpus-Laufrollen (3, 4) zusammenwirken, und einen unteren Laufsteg (23) mit einer an seiner Unterseite angeordneten nach unten gerichteten Laufbahn (26), mit der die unteren Korpus-Laufrollen (5, 6) zusammenwirken, sowie einen den oberen und den unteren Laufsteg (22, 23) randseitig miteinander verbindenden Verbindungssteg (24) aufweist, wobei zwischen dem oberen und dem unteren Laufsteg (22, 23) die Korb-Laufrollen (8, 9) liegen und mit einer nach oben gerichteten Laufbahn (28) an der Oberseite des unteren Laufstegs (23) und einer nach unten gerichteten Laufbahn (27) an der Unterseite des oberen Laufstegs (22) zusammenwirken und die Korb-Laufrollen (8, 9) und die Korpus-Laufrollen (3-6) zumindest auf einer ersten Seite des Geschirrkorbes (2) durch in achsialer Richtung formschlüssig ineinander eingreifende, gegengleich ausgebildete Profilierungen der zusammenwirkenden Laufflächen (29, 30) der Korpus-Laufrollen (3 - 6) und Laufbahnen (25, 26) der Laufstege (22, 23) sowie der zusammenwirkenden Laufflächen (31) der Korb-Laufrollen (8, 9) und Laufbahnen (27, 28) der Laufstege (22, 23) gegen eine Verschiebung in achsialer Richtung gesichert sind, **dadurch gekennzeichnet, dass** auf der ersten Seite des Geschirrkorbes (2) die Korb-Laufrollen (8, 9) und die Korpus-Laufrollen (3 - 6) ein wesentlich geringeres achsiales Spiel auf ihren Achszapfen (10, 7) als die Korb-Laufrollen (8, 9) auf ihren Achszapfen (10) auf der zweiten Seite des Geschirrkorbes (2) aufweisen und dass auf der zweiten Seite des Geschirrkorbes zwischen dem Verbindungssteg (24) der Führungsschiene (21) und der dem Verbindungssteg (24) zugewandten Seite der Korb-Laufrollen (8, 9) ein Aufnahmeraum (34) vorhanden ist, wobei die freien Enden (35) der Achszapfen (10) der Korb-Laufrollen (8, 9) je nach den achsialen Lagen der Korb-Laufrollen (8, 9) auf ihren Achszapfen (10) mehr oder weniger weit in diesen Aufnahmeraum (34) einführbar sind.

2. Geschirrspüler nach Anspruch 1, **dadurch gekennzeichnet, dass** die Korb-Laufrollen (8, 9) und die Korpus-Laufrollen (3 - 6) auf beiden Seiten des Geschirrkorbes (2) durch die in achsialer Richtung formschlüssig ineinander eingreifenden, gegengleich ausgebildeten Profilierungen der zusammenwirkenden Laufflächen (29 - 31) und Laufbahnen (25 - 28) gegen eine Verschiebung in achsialer Richtung gesichert sind.

3. Geschirrspüler nach Anspruch 1 oder Anspruch 2, **dadurch gekennzeichnet, dass** zur Sicherung der Korb-Laufrollen (8, 9) und der Korpus-Laufrollen (3 - 6) gegen eine Verschiebung in achsialer Richtung die Laufstege (22, 23) der Führungsschiene (21) im Querschnitt gesehen gebogen ausgebildet sind und die Korb-Laufrollen (8, 9) um Korpus-Laufrollen (3 - 6) gegengleich gebogene Laufflächen (31; 29, 30) aufweisen.

4. Geschirrspüler nach einem der Ansprüche 1 bis 3, **dadurch gekennzeichnet, dass** der Verbindungssteg (24) zur Ausbildung des Aufnahmeraums (34) eine Ausbuchtung aufweist.

5. Geschirrspüler nach Anspruch 4, **dadurch gekennzeichnet, dass** die Ausbuchtung von zwei Kröpfungen des Verbindungssteges (24) gebildet wird.

6. Geschirrspüler nach einem der Ansprüche 1 bis 5, **dadurch gekennzeichnet, dass** das achsiale Spiel der Korb-Laufrollen (8, 9) auf der zweiten Seite des Geschirrkorbes (2) mindestens dreimal so groß wie das achsiale Spiel der Korb-Laufrollen (8, 9) und der Korpus-Laufrollen (3 - 6) auf der ersten Seite des Geschirrkorbes (2) ist.

7. Geschirrspüler nach einem der Ansprüche 1 bis 6, **dadurch gekennzeichnet, dass** das achsiale Spiel der Korb-Laufrollen (8, 9) auf der zweiten Seite des Geschirrkorbes (2) mindestens 3mm beträgt.

8. Geschirrspüler nach einem der Ansprüche 1 bis 7, **dadurch gekennzeichnet, dass** das achsiale Spiel der Korb-Laufrollen (8, 9) auf der ersten Seite des Geschirrkorbes (2) höchstens 1 mm beträgt.

9. Geschirrspüler nach Anspruch 8, **dadurch gekennzeichnet, dass** das achsiale Spiel der Korb-Laufrollen (8, 9) auf der ersten Seite des Geschirrkorbes (2) höchstens 0,5mm beträgt.

10. Geschirrspüler nach einem der Ansprüche 1 bis 9, **dadurch gekennzeichnet, dass** die Achszapfen (10) der Korb-Laufrollen (8, 9) auf Drahtenden (12) eines am Geschirrkorb (2) angebrachten Drahtstückes aufgesteckt sind.

11. Geschirrspüler nach Anspruch 10, **dadurch gekennzeichnet, dass** die Achszapfen (10) mit Schuhen (13) verbunden sind, welche auf einen Abschnitt des Drahtstückes (14) aufschnappbar sind.

12. Geschirrspüler nach einem der Ansprüche 1 bis 11, **dadurch gekennzeichnet, dass** sich der Bereich der Durchgangsbohrung der jeweiligen Korb-Laufrolle (8, 9) auf beiden Seiten des Geschirrkorbes (2), in welchem der Führungszapfen (10) die Korb-Laufrolle (8, 9) lagert, sich über mehr als die Hälfte der Dicke (d) eines Laufkranzes (18) der Korb-Laufrolle (8, 9) erstreckt, der die Lauffläche (31) aufweist.

13. Geschirrspüler nach einem der Ansprüche 1 bis 12, **dadurch gekennzeichnet, dass** die Breite (b) des Aufnahmeraumes mindestens die Hälfte der Dicke (d) des Laufkranzes (18) der Korb-Laufrolle (8, 9) beträgt.

## Claims

1. Dishwasher with a dish rack (2) which can be removed from a body (1) of the dishwasher, at least two upper and at least two lower body rollers (3 to 6) on the two respective sides of the dish rack (2) being rotatably mounted on journals (7) fixed to the body (1) of the dishwasher and at least two rack rollers (8, 9) being rotatably mounted on the journals (10) fixed to the dish rack (2), and a guide rail (21) being displaceably guided between the upper and lower body rollers (3, 4; 5, 6), which guide rail (21) comprises an upper web (22) with an upwardly directed track (25) arranged on the upper side of said web with which the upper body rollers (3, 4) cooperate, and a lower web (23) with a downwardly directed track (26) arranged on the lower side of said web and with which the lower body rollers (5, 6) cooperate, as well as a connecting web (24) connecting the upper and lower webs (22, 23) together at their edges, the rack rollers (8, 9) lying between the upper and lower webs (22, 23) and cooperating with an upwardly directed track (28) on the upper side of the lower web (23) and a downwardly directed track (27) on the lower side of the upper web (22), and the rack rollers (8, 9) and the body rollers (3 to 6), at least on a first side of the dish rack (2), being secured against displacement in an axial direction by diametrically opposed profiles, which are positively engaged in one another in an axial direction, of the cooperating bearing surfaces (29, 30) of the body rollers (3 to 6), and tracks (25, 26) of the webs (22, 23) and of the cooperating bearing surfaces (31) of the rack rollers (8, 9) and the tracks (27, 28) of the webs (22, 23), **characterised in that** on the first side of the dish rack (2) the rack rollers (8, 9) and body rollers (3 to 6) have substantially less axial play on their journals (10, 7) than the rack rollers (8, 9) on their journals (10) on the second side of the dish rack (2), and **in that** on the second side of the dish rack between the connecting web (24) of the guide rail (21) and the side of the rack rollers (8, 9) facing the connecting web (24) a receiving space (34) is provided, it being possible to insert the free ends (35) of the journals (10) of the rack rollers (8, 9) to a greater or lesser extent into said receiving space (34) depending on the axial positions of the rack rollers (8, 9) on their journals (10).

2. Dishwasher according to claim 1, **characterised in that** the rack rollers (8, 9) and the body rollers (3 to 6) are secured on both sides of the dish rack (2) against displacement in an axial direction by the diametrically opposed profiles, which are positively engaged in one another in an axial direction, of the cooperating bearing surfaces (29 to 31), and the tracks (25 to 28).

3. Dishwasher according to either claim 1 or claim 2, **characterised in that** in order to secure the rack rollers (8, 9) and the body rollers (3 to 6) against displacement in an axial direction, the webs (22, 23) of the guide rail (21) are configured so as to be curved in cross-section and the rack rollers (8, 9) comprise diametrically opposed bearing surfaces (31; 29, 30) curved around the body rollers (3 to 6).

4. Dishwasher according to any one of claims 1 to 3, **characterised in that** the connecting web (24) comprises a bulge in order to form the receiving space (34). '

5. Dishwasher according to claim 4, **characterised in that** the bulge is formed from two bends in the connecting web (24).

6. Dishwasher according to any one of claims 1 to 5, **characterised in that** the axial play of the rack rollers (8, 9) on the second side of the dish rack (2) is at least three times greater than the axial play of the rack rollers (8, 9) and the body rollers (3 to 6) on the first side of the dish rack (2).

7. Dishwasher according to any one of claims 1 to 6, **characterised in that** the axial play of the rack rollers (8, 9) on the second side of the dish rack (2) is at least 3 mm.

8. Dishwasher according to any one of claims 1 to 7, **characterised in that** the axial play of the rack rollers (8, 9) on the first side of the dish rack (2) is at most 1 mm.

9. Dishwasher according to claim 8, **characterised in that** the axial play of the rack rollers (8, 9) on the first side of the dish rack (2) is at most 0.5 mm.

10. Dishwasher according to any one of claims 1 to 9, **characterised in that** the journals (10) of the rack rollers (8, 9) are attached to wire ends (12) of a wire piece fixed to the dish rack (2).

11. Dishwasher according to claim 10, **characterised in that** the journals (10) are connected to shoes (13) which can be snapped onto a portion of the wire piece (14).

12. Dishwasher according to any one of claims 1 to 11, **characterised in that** the region of the through-hole of the respective rack roller (8, 9) on both sides of the dish rack (2), in which the guiding journal (10) supports the rack roller (8, 9), extends over more than half of the depth (d) of a running tread (18) of the rack roller (8, 9) which comprises the bearing surface (31).

13. Dishwasher according to any one of claims 1 to 12, **characterised in that** the width (b) of the receiving space measures at least half of the thickness (d) of the running tread (18) of the rack roller (8, 9).

## Revendications

1. Lave-vaisselle avec un panier à vaisselle (2) pouvant être extrait hors d'un corps (1) du lave-vaisselle, dans lequel:
chaque fois au moins deux galets de corps supérieurs et au moins deux galets de corps inférieurs (3-6) sont montés de manière rotative sur des pivots (7) fixés au corps (1) du lave-vaisselle,
au moins deux galets de panier (8, 9) sont montés de manière rotative sur des pivots (10) fixés au panier à vaisselle (2),
un rail de guidage (21) est guidé de manière coulissante entre les galets de corps supérieurs et inférieurs (3, 4 ; 5, 6), sur les deux côtés du panier à vaisselle (2), rail qui présente un chemin de roulement supérieur (22) avec une voie de roulement (25) tournée vers le haut et disposée sur sa face supérieure, avec laquelle les galets de corps supérieurs (3, 4) coopèrent,
un chemin de roulement inférieur (23) avec une voie de roulement (26) tournée vers le bas et disposée sur sa face inférieure, avec laquelle les galets de corps inférieurs (5, 6) coopèrent, ainsi qu'une âme de jonction (24) reliant l'un à l'autre, du côté du bord, les chemins de roulement supérieur et inférieur (22, 23),
les galets de panier (8, 9) se trouvent entre les chemins de roulement supérieur et inférieur (22, 23) et coopèrent avec une voie de roulement (28) tournée vers le haut sur la face supérieure du chemin de roulement inférieur (23) et avec une voie de roulement (27) tournée vers le bas sur la face inférieure du chemin de roulement supérieur (22),
les galets de panier (8, 9) et les galets de corps (3-6) sont fixés contre un déplacement en direction axiale, au moins sur un premier côté du panier à vaisselle (2), par des profilages identiques inverses, en prise l'un avec l'autre en complémentarité de forme, en direction axiale des surfaces de roulement coopérantes (29, 30) des galets de corps (3-6) et des voies de roulement (25, 26) des chemins de roulement (22, 23) ainsi que des surfaces de roulement coopérantes (31) des galets de panier (8, 9) et des voies de roulement (27, 28) des chemins de roulement (22, 23),
**caractérisé en ce que**
sur le premier côté du panier à vaisselle (2), les galets de panier (8, 9) et les galets de corps (3-6) présentent un jeu axial sur leurs pivots (10, 7) nettement plus faible que les galets de panier (8, 9) sur leurs pivots (10) sur le deuxième côté du panier à vaisselle (2), et il est prévu un espace de réception (34) sur le deuxième côté du panier à vaisselle, entre l'âme de jonction (24) du rail de guidage (21) et le côté des galets de panier (8, 9) tourné vers l'âme de jonction (24), dans lequel les extrémités libres (35) des pivots (10) des galets de panier (8, 9) peuvent être introduites plus ou moins loin dans cet espace de réception (34) selon les positions axiales des galets de panier (8, 9) sur leurs pivots (10).

2. Lave-vaisselle selon la revendication 1,
**caractérisé en ce que**
les galets de panier (8,9) et les galets de corps (3-6) sont fixés contre un déplacement en direction axiale, sur les deux côtés du panier à vaisselle (2), par les profilages identiques inverses, en prise l'un avec l'autre en complémentarité de forme en direction axiale, des surfaces de roulement (29-31) et des voies de roulement (25-28) qui coopèrent.

3. Lave-vaisselle selon la revendication 1 ou la revendication 2,
**caractérisé en ce que**
pour la fixation des galets de panier (8,9) et des galets de corps (3-6) contre un déplacement en direction axiale, les chemins de roulement (22, 23) du rail de guidage (21) sont courbés, considérés en section transversale, et les galets de panier (8, 9) présentent des surfaces de roulement (31 ; 29, 30) ayant une courbure inverse identique à celle des galets de corps (3-6).

4. Lave-vaisselle selon l'une des revendications 1 à 3,
**caractérisé en ce que**
l'âme de jonction (24) présente un renflement pour former l'espace de réception (34).

5. Lave-vaisselle selon la revendication 4,
**caractérisé en ce que**
le renflement est formé par deux plis de l'âme de jonction (24).

6. Lave-vaisselle selon l'une des revendications 1 à 5,
**caractérisé en ce que**
le jeu axial des galets de panier (8, 9) sur le deuxième côté du panier à vaisselle (2) est au moins trois fois plus grand que le jeu axial des galets de panier (8, 9) et des galets de corps (3-6) sur le premier côté du panier à vaisselle (2).

7. Lave-vaisselle selon l'une des revendications 1 à 6,
**caractérisé en ce que**
le jeu axial des galets de panier (8, 9) sur le deuxième côté du panier à vaisselle (2) est égal au moins à 3 mm.

8. Lave-vaisselle selon l'une des revendications 1 à 7,
**caractérisé en ce que**
le jeu axial des galets de panier (8, 9) sur le premier côté du panier à vaisselle (2) est égal au maximum à 1 mm.

9. Lave-vaisselle selon la revendication 8,
**caractérisé en ce que**
le jeu axial des galets de panier (8, 9) sur le premier côté du panier à vaisselle (2) est égal au maximum à 0,5 mm.

10. Lave-vaisselle selon l'une des revendications 1 à 9,
**caractérisé en ce que**
les pivots (10) des galets de panier (8, 9) sont emboîtés sur les extrémités (12) d'une tige (14) fixée sur le panier à vaisselle (2).

11. Lave-vaisselle selon la revendication 10,
**caractérisé en ce que**
les pivots (10) sont assemblés à des sabots (13), qui peuvent être coincés sur une partie de la tige (14).

12. Lave-vaisselle selon l'une des revendications 1 à 11,
**caractérisé en ce que**
la région de l'alésage de passage du galet de chaque panier (8, 9) sur les deux côtés du panier à vaisselle (2), dans laquelle le pivot de guidage (10) supporte le galet de panier (8, 9), s'étend sur plus de la moitié de l'épaisseur (d) d'une couronne de roulement (18) du galet de panier (8, 9), qui présente la surface de roulement (31).

13. Lave-vaisselle selon l'une des revendications 1 à 12,
**caractérisé en ce que**
la largeur (b) de l'espace de réception vaut au moins la moitié de l'épaisseur (d) de la couronne de roulement (18) du galet de panier (8, 9)
